# EUROPÄISCHE PATENTSCHRIFT

(11) **EP 0 640 242 B1**
(45) Veröffentlichungstag und Bekanntmachung des Hinweises auf die Patenterteilung: **25.10.1995**
(21) Anmeldenummer: 93909764.8
(22) Anmeldetag: 13.05.1993
(51) Int. Cl.: H01H 1/54, H01H 51/22

(54) **KONTAKTFEDERANORDNUNG FÜR EIN RELAIS ZUM FÜHREN UND SCHALTEN HOHER STRÖME**
CONTACT SPRING ARRANGEMENT FOR A RELAY FOR CONDUCTING AND SWITCHING HIGH CURRENTS
AGENCEMENT DE LAMES DE CONTACT DE RELAIS DE TRANSMISSION ET DE COMMUTATION DE COURANTS ELEVES

(30) Priorität: 15.05.1992 DE 4216080; 18.02.1993 DE 4305034
(43) Veröffentlichungstag der Anmeldung: 01.03.1995
(73) Patentinhaber: SIEMENS AKTIENGESELLSCHAFT, 80333 München (DE)
(72) Erfinder: WEISER, Josef, D-82069 Hohenschäftlarn (DE); ESTERL, Robert, D-85625 Reinsdorf bei Glonn (DE); FURTWAENGLER, Gerhard, D-82008 Unterhaching (DE); TAMM, Horst, D-81735 München (DE)
(86) Internationale Anmeldenummer: DE9300419
(87) Internationale Veröffentlichungsnummer: WO9323863

(56) Entgegenhaltungen:
- EP-A- 0 425 780
- EP-A- 0 471 893
- US-A- 3 419 828

## Beschreibung

Die Erfindung betrifft eine Kontaktfederanordnung für ein Relais zum Führen und Schalten hoher Ströme mit mindestens einer ein Kontaktstück tragenden, langgestreckten Kontaktfeder, welche mit einem feststehenden, ebenfalls ein Kontaktstück tragenden Gegenkontaktelement zusammenwirkt, und mit mindestens einem starren Anschlußschenkel für die Kontaktfeder, der annähernd parallel zu dieser unter Bildung eines Federspaltes auf der dem Kontaktstück gegenüberliegenden Seite verläuft und der den Schaltstrom in einer zur Kontaktfeder entgegengesetzten Richtung führt.

Zum Anschalten von Geräten an Netzspannung in Haushalt und Industrie sind sogenannte Kleinschaltrelais in Gebrauch, die bei einer relativ kleinen Bauform mit Federkontakten die bei diesen Anwendungen auftretenden Strombelastungen bis in den Bereich von 50 A bewältigen. Für höhere Ströme kommen in der Regel Schütze zum Einsatz, die für ihre Anwendungsbereiche von vorneherein mit anders gestalteten Kontaktelementen und entsprechend stärkeren Antriebssystemen ausgestattet sind, dementsprechend aber auch wesentlich größer in den Abmessungen als die genannten Relais sind.

Es besteht nun vielfach der Wunsch, sogenannte Kleinschaltrelais wegen ihrergeringen Abmessungen in der Großinstallationstechnik, also in Installationsanlagen in Bürogebäuden, Kliniken und Industrieanlagen, einzusetzen. Für die im normalen Schaltbetrieb auftretenden Ströme sind diese Relais auch ohne weiteres geeignet. Probleme ergeben sich jedoch im Falle eines Kurzschlusses im Leitungssystem oder in den elektrischen Verbrauchern, denn auch in diesen Fällen sollen die Kontakte des Relais nichtverschweißen, bis das vorgeordnete Sicherungssystem oder-organ, beispielsweise ein Leitungsschutzschalter oder eine Schmelzsicherung, abschaltet. Die in solchen Fällen auftretenden sogenannten prospektiven Kurzschlußströme liegen in der Größenordnung von 1000 bis 1500 A und fließen bis zum Auslösen des genannten Sicherungssystems bis zu Zeiten von 3 bis 5 ms über die geschlossenen Kontakte des involvierten Relais. Andererseits kann es auch vorkommen, daß ein solches Relais auf einen Kurzschluß der genannten Art aufschalten muß. Bei einer derartigen Belastung besteht für Federkontaktsysteme herkömmlicher Bauart eine große Gefahr, daß die Kontaktstücke verschweißen. Zum einen reichen bei solchen Relais die Kräfte des Magnetsystems nicht aus, um eine genügend hohe Kontaktkraft für die auftretenden Ströme zu erzeugen. Zum anderen wirken bei parallelen Kontaktfedern mit entgegengesetzt fließendem Strom die elektrodynamischen Kräfte dem Antriebssystem entgegen, so daß hierdurch die Kontaktkraft zusätzlich vermindert wird. Eine zu geringe Kontaktkraft führt jedoch infolge von Stromengekräften in Kombination mit der Verdampfung von Kontaktmaterial in den zu heißen Kontaktberührungszonen zum zeitweiligen Abheben der Kontakte, zur Bildung eines Lichtbogens und entsprechend zum Verschweißen beim Zurückfallen der Kontakte.

Um die erwähnten elektrodynamischen Kräfte nicht zur Verminderung, sondern zur Erhöhung der Kontaktkraft auszunutzen, wurde in der DE-C-40 26 425 bereits eine Konstruktion vorgeschlagen, bei der der kontaktgebende Abschnitt einer Kontaktfeder den entsprechenden Abschnitt der anderen Kontaktfeder bügelförmig umgreift. Mit den dabei erzeugten Stromschleifenkräften kann das Öffnen des Kontaktes bei einem Kurzschluß verhindert werden. Allerdings hat die umgreifende Schleife den Nachteil, daß das zu schaltende elektrische Potential zwischen den einander angenäherten Federabschnitten wirkt; dabei kann es zum Überspringen von Lichtbögen im normalen Schaltbetrieb und zur Zerstörung der Kontaktfedern kommen.

Bei bekannten Kontaktfederanordnungen der eingangs genannten Art, bei denen ein Anschlußschenkel für die Kontaktfeder an der dem Kontaktstück gegenüberliegenden Seite der Feder verläuft, bewirken die elektrodynamischen Kräfte zwar einen gewissen Abstoßungseffekt, derüberdie Feder zu einer Verstärkung der Kontaktkraft führt. In all diesen bekannten Fällen, beispielsweise bei dem Relais gemäß EP-A-0 425 780, reicht der bei den dortigen Dimensionierungen erzielbare Effekt jedoch nicht aus, um bei Kurzschlußströmen der oben erwähnten Art das Verschweißen der Kontaktstücke zu verhindern.

Ziel der Erfindung ist es, für eine solche Kontaktfederanordnung der eingangs genannten Art eine Dimensionierung anzugeben, mit der das Verschweißen der Kontaktstücke auch beim Auftreten höchster Kurzschlußströme zuverlässig verhindert werden kann.

Dieses Ziel wird erfindungsgemäß dadurch erreicht, daß der Federspalt sich zumindest annähernd über die gesamte Länge der Kontaktfeder von ihrer Befestigungsstelle bis zum Kontaktstück erstreckt und daß das Verhältnis der Länge zum Abstand im Federspalt bei.geschlossenem Kontakt etwa der folgenden Bedingung genügt: mit
L = Länge des Federspaltes,
D = mittlerer Abstand im Federspalt,
⁹⁰ = magnetische Feldkonstante =
Hₛ = Grenzheizstärke oder Stromtragfähigkeit des Kontaktmaterials

Diese Formel basiert auf vereinfachten Annahmen für das mechanische Verhalten der beschriebenen Kontaktfederanordnung. Für die kurze Einwirkzeit des Kurzschlußimpulses (< 5 ms) wird z. B. die Feder als starrer Körper betrachtet. Somit beginnt der positive Effekt im Experiment bereits bei etwa 2/3 des theoretischen Wertes von L/D.

Nach der Erfindung wird also der zwischen der Kontaktfeder und ihrem Anschlußelement gebildete Federspalt so dimensioniert, daß die durch die Stromschleife erzeugten Abstoßungskräfte, welche den an der gegenüberliegenden Seite der Feder befindlichen Kontakt zu schließen bestrebt sind, auch bei höchsten Kurzschlußströmen größer sind als die entgegenwirkenden Kräfte, die den Kontakt zu öffnen suchen. Es wurde herausgefunden, daß sich eine einfache Abhängigkeit von der sogenannten Grenzheizstärke oder Stromtragfähigkeit ergibt, welche ihrerseits als Quotient aus der Schweißgrenzstromstärke [kA²] und der Kontaktkraft [N] definiert ist und für ein bestimmtes Material eine Konstante ist. Zur Definition dieser Begriffe siehe das Buch von Keil, Merl, Vinaricky: "Elektrische Kontakte und ihre Werkstoffe", Springer-Verlag, 1984, ISBN 3-540,12233-8.

Für Silber und Silberlegierungen, welche für die hier betrachteten Anwendungen hauptsächlich in Frage kommen, beträgt die Grenzheizstärke Hₛ = . Daraus errechnet sich theoretisch für das Verhältnis von Länge zu Abstand im Federspalt ein Wert von 30. Wenn also die Federlänge im Spalt mindestens 30 mal so groß ist wie der mittlere Abstand, dann wird ein Verschweißen der Kontakte auch bei höchsten Kurzschlußströmen vermieden. Experimentell hat sich ergeben, daß dieser Effekt schon ab dem Wert 20 funktioniert.

Die Erfindung wird nachfolgend anhand der Zeichnung an Ausführungsbeispielen nähererläutert. Es zeigen
Figur 1 und 2 ein Relais mit erfindungsgemäß gestalteten Kontaktelementen in zwei Schnittansichten,
Figur 3 eine Darstellung des erfindungsgemäßen Konstruktionsprinzips an einer schematisch gezeigten Kontaktfederanordnung,
Figur 4 eine Weiterbildung der Erfindung mit einer mehrfach gefalteten Kontaktfeder und
Figur 5 eine schematische Darstellung einer herkömmlichen Kontaktfederanordnung in Relais zur Erläuterung der unterschiedlichen Wirkungsweise gegenüber der Erfindung.

In den Figuren 1 und 2 ist ein Relais für Starkstromeinsatz gezeigt, dessen Kontaktanordnung erfindungsgemäß gestaltet ist. In einem Grundkörper 1 ist von oben ein Magnetsystem mit einer Spule, einem Kern 3, zwei Jochen 4, einem Dauermagneten 5 und einem Wippanker6 angeordnet. Ein Betätigungsfinger 7 des Ankers betätigt über einen Schieber 8 eine Kontaktfeder 9, welche in diesem Beispiel in einen Hauptfederschenkel 10 und einen Vorlauf-Federschenkel 11 gespalten ist. Ein Federträger 12 verläuft von seinem Anschlußstift 12a bis zur Befestigungsstelle 12b für die Kontaktfeder 9 annähernd parallel zu letzterer, wodurch ein Federspalt 13 gebildet ist. Die Kontaktstücke 14 und 15 der Kontaktfeder 9 befinden sich oberhalb des Anschlußstiftes 12a auf der dem Federträger 12 entgegengesetzten Seite. Sie wirken mit entsprechenden Kontaktstücken 16 und 17 eines Gegenkontaktelementes 18 zusammen, welches wie der Federträger 12 durch Einstecken in Schlitze des Grundkörpers verankert ist und einen Anschlußstift 18a aufweist.

Der Federträger 12 ist im Bereich zwischen dem Kontaktstück 14 und der Befestigungsstelle 12b so an die Kontaktfeder 9 angenähert, daß die Länge des Federspaltes 13 mehr als 30 mal, mindestens jedoch 20 mal, so groß ist wie der mittlere Abstand zwischen Federträger 12 und Kontaktfeder 9. Dadurch wird die Abstoßungskraft zwischen dem Federträger 12 und der Kontaktfeder 9 bei hohen Kurzschlußströmen so stark, daß ein kurzzeitiges Abheben des Kontaktstückes 14 vom Kontaktstück 16 vermieden und ein Verschweißen des Kontaktes verhindert wird. Das Gegenkontaktelement 18 ist in diesem Fall quer zum Federträger 12 angeordnet. Dadurch stehen der bewegten Kontaktfeder keine großflächigen Metallteile gegenüber, welche zur Entstehung von Wirbelstromkräften führen könnten. Solche Wirbelstromkräfte könnten ansonsten die erwünschte Abstoßung der Stromschleife beeinträchtigen.

Die physikalischen Überlegungen zur Bemessung der erwähnten Stromschleife zwischen Federträger 12 und Kontaktfeder 9 sollen nun anhand der Figuren 3 und 5 im Vergleich zum Stand der Technik genauer beschrieben werden.

In Figur5 istein herkömmlicher Kontaktfedersatz mit einer schaltenden Kontaktfeder 21 und einer Gegenkontaktfeder 22 gezeigt, welche jeweils über Kontaktstücke 23 bzw. 24 einen Stromkreis schließen. Wenn nun über solche Kontaktfedern ein hoher Kurzschlußstrom geführt werden muß, tritt folgender Effekt ein: Wenn die Kontaktkräfte nicht einen vorgegebenen Wert erreichen, dann heben die geschlossenen Kontakte infolge von Stromengekräften in Kombination mit der Verdampfung von Kontaktmaterial in den zu heißen Kontaktberührungszonen und infolge der Entwicklung großer Dampfdrucke kurz ab; dabei wird ein Lichtbogen mit der entsprechend hohen Stromstärke i_{K} gezogen, wobei die Kontaktoberflächen großflächig aufschmelzen. Schließlich fällt der Kontakt wieder zurück in die Schmelze des eigenen Werkstoffes und verschweißt.

Um diesen Katastrophenverlauf zu verhindern, muß das Öffnen der Kontakte durch die Erzeugung ausreichender Kontaktkräfte vermieden werden. Die in den heutigen Relais mit relativ kleinem Magnetkreisvolumen erzielbaren Kontaktkräfte von weniger als 100 cN sind für Kurzschlußströme der obengenannten Größenordnung bei weitem zu gering, um das beschriebene Kontaktöffnen bei einer Kontaktanordnung gemäß Figur 5 zu verhindern. Bei dieserAnordnung mit entgegengesetzt gerichteten Strombahnen in den parallelen, zusammenwirkenden Kontaktelementen werden elektrodynamische Abstoßungskräfte erzeugt, die der Kontaktkraft zusätzlich entgegenwirken. Solche Kontakte werden also bei hohen Strömen geöffnet, was zusätzlich die Verschwei- ßungsgefahr erhöht. Die dabei auftretenden Abstoßungskräfte sind vom Quadrat des Stromes abhängig nach folgender Beziehung: mit
µₒ =
L = Federlänge
D = Federabstand
i_{K} = Kontaktstrom in [A]
Fₛ = Kraft der Stromschleife in [N].

Die Kräfte Fₛ solcher Konstruktionen gemäß Figur 5 bewegen sich maximal in der Gegend von unter 50 cN, da der Abstand D in der Größenordnung der doppelten Kontaktstückhöhe liegt. Der entscheidende Geometriefaktor dabei ist das Verhältnis von L/D mit Zahlenwerten von weniger als 10.

Wie eingangs erwähnt, wird in der DE 40 26 425 CI eine Maßnahme beschrieben, mit einander umgreifenden Kontaktfedern die Stromschleife zur Erhöhung der Kontaktkraft auszunutzen und dabei das Öffnen der Kontakte bei Kurzschlüssen zu verhindern. Bei der dort gezeigten Anordnung besteht jedoch der Nachteil, daß die Stromschleife von zwei Kontaktelementen gebildet wird, die bei geöffneten Kontakten unterschiedliches Potential führen und somit im normalen Schaltbetrieb die Gefahr eines Lichtbogens heraufbeschwören.

Die bei der Erfindung benutzte Form der Stromschleife ist in Figur 3 noch einmal schematisch dargestellt. Hier wird eine Stromschleife zwischen dem Federträger 12 und der Kontaktfeder 9 im Rücken des schaltenden Kontaktstückes 14 gebildet, wobei ein guter elektrischer Leiter als Federträger 12 aus Kupfer und eine für die zu führende Stromstärke i_{K} ausreichend dimensionierte Feder, ebenfalls aus einer Kupferlegierung, verwendet werden. Auf der Schaltseite trägt diese Feder das Kontaktstück 14, das vorzugsweise aus Silber bzw. einer Silberlegierung, wie AgCdO oder AgSn0₂, besteht. Der Strom fließt bei geschlossenem Kontakt in dem Federträger 12 entgegengesetzt zur Stromrichtung in der Kontaktfeder 9. Die Feder und das Metallteil (Federträger 12) sind an der Stelle 12a elektrisch leitend verbunden. Soweit jedoch derartige Anordnungen mit dem Federträger und Kontaktfeder in bekannten Relais eine derartige Stromschleife gebildet haben, war die Dimensionierung nicht so gewählt, daß die erzeugte Abstoßungskraft zur Verhinderung eines Verschweißens bei Kurzschluß ausgereicht hätte.

Für die Stromschleife in Figur 3 gilt im Falle des Kurzschlusses folgende Kräftebilanz:

Zur eigentlichen Kontaktkraft F_{K} des Relais addiert sich die stromabhängige Kraft Fₛ der Stromschleife infolge des in ihr entgegengesetzt fließenden Stromes i_{K}. Sind diese beiden Kräfte größer als die Stromtragfähigkeitskraft F, dann heben die Kontaktstücke im Kurzschlußfall nicht ab und verschweißen nicht; sind sie kleiner, dann geschieht der früher geschilderte Abhebevorgang mit der Gefahr des Verschweißens der Kontakte. Im Falle von üblichen Kurzschlußströmen (> 1000 A) läßt sich die eigentliche Kontaktkraft F_{K} gegenüber der Schleifenkraft Fₛ vernachlässigen, so daß sich die vorige Beziehung vereinfacht: Außerdem gilt: mit
in [kA]
Hₛ in

Mit den früher zitierten physikalischen Gesetzmäßigkeiten und mit Hₛ = 0,165 für Silber als Kontaktwerkstoff ergibt sich für das Kräftegleichgewicht folgender vereinfachter Zusammenhang: wobei i_{K} in [kA] angegeben wird.

Der Strom eliminiertsich also in dieser Gleichung und es bleibt die Bedingung:

D ist dabei der über die gesamte Länge L des Federspaltes gemittelte Federabstand.

Man sieht, daß sich dieser " -Kontakt", unabhängig vom Strom, seine erforderliche Kontaktkraft selbst ausreichend erzeugt, wenn der Geometriefaktor der Schleife L/D > 30 konstruktiv sichergestellt wird. L/D soll also so groß wie möglich sein. Theoretisch könnte der Strom i_{K} beliebig groß sein, wenn nicht eine Begrenzung durch die Leitfähigkeit der anderen stromführenden Elemente im Kontaktkreis gegeben wäre. Mit diesem Geometriefaktor ergeben sich aus obiger Gleichung bei 1000 A entsprechend 1 kA Kräfte von 6 N entsprechend 600 cN. Experimente haben auch gezeigt, daß bereits Werte ab L/D > 20 positiv sind. Je höher jedoch dieser Faktor ist, um so sicherer wird das Verschweißen der Kontakte nicht nur bei Kurzschluß über die geschlossenen Kontakte, sondern auch beim Aufschalten auf einen Kurzschluß, verhindert. Günstig wirkt sich dabei eine Zwangsführung des bewegten Kontaktelementes zum Antriebssystem des Relais aus.

Vorteilhafte Ausbildungen des Kontaktschleifenprinzips ergeben sich für ein Relais, wenn die Feder der Schleife in einen Vorlaufkontakt mit Wolfram-Kontaktstücken und einen Hauptkontakt mit Kontaktstücken einer Silberlegierung (AgCdO, AgSn0₂) geteilt wird. Diese in Figur 1 und Figur 2 dargestellte Variante hat Vorteile beim Schalten von Leuchtstoffröhren mit entsprechenden Stromspitzen. Für das Schalten im Nennstrombereich ist eine Doppelbestückung mit nur Kontakten einer Silberlegierung kostengünstiger. Eine Einfachkontaktbestückung ist natürlich die billigste Lösung, diefürvieleAnwendungen aber ausreichend in der Lebensdauer ist.

Im Normalschaltbetrieb bei Wechselstrom werden durch die Stromschleife Mikroschwingeffekte bei den geschlossenen Kontakten erzeugt, die sich vorteilhaft auf die Stromübertragung, d. h. auf den Kontaktwiderstand, auswirken.

Möglich ist auch eine Weiterbildung in der Weise, daß die Kontaktfeder ziehharmonikaartig gefaltet ist, wie dies in Figur 4 schematisch dargestellt ist. Dort besitzt die gefaltete Kontaktfeder 30 fünf abwechselnd entgegengesetzt verlaufende Abschnitte 31, 32, 33, 34 und 35, so daß zusammen mit dem Federträger 12 fünf Federspalte mit den entsprechenden mittleren Abständen D1, D2, D3, D4 und D5 gebildet werden. Die Summe aller Schleifenlängen L muß dann im Verhältnis zu dem Mittelwert aller Abstände D1 bis D5 die oben erwähnten Bedingungen erfüllen, also bei Silberkontakten mindestens den 20-fachen Wert des mittleren Spaltenabstandes aufweisen. Die Abstände D1 bis D5 könnten dabei gleich sein und beispielsweise durch dünne Isolierfolien sichergestellt werden.

Als magnetisches Antriebssystem für das beschriebene Kontaktprinzip kommen alle Arten von Magnetkreisen in Frage. Vorzuziehen sind jedoch erschütterungsunempfindliche gepolte, vor allem bistabile Magnetsysteme mit mittengelagertem Anker, etwa gemäß dem Ausführungsbeispiel von Figur 1. Die Einkopplung der Kraft des Magnetsystems kann im Bereich zwischen der Kontaktfederbefestigung und dem Kontaktstück erfolgen, aber auch im Gebiet zwischen Kontaktstück und dem freien Ende der Feder.

## Patentansprüche

1. Kontaktfederanordnung für ein Relais zum Führen und Schalten hoher Ströme mit mindestens einer ein Kontaktstück (14, 15) tragenden, langgestreckten Kontaktfeder (9), welche mit einem feststehenden, ebenfalls ein Kontaktstück (16, 17) tragenden Gegenkontaktelement (18) zusammenwirkt, und mit mindestens einem starren Anschlußschenkel (12) für die Kontaktfeder, der annähernd parallel zu dieser unter Bildung eines Federspaltes (13) auf der dem Kontaktstück gegenüberliegenden Seite verläuft und der den Schaltstrom in einer zur Kontaktfeder (9) entgegengesetzten Richtung führt, dadurch gekennzeichnet, daß der Federspalt (13) sich zumindest annähernd über die gesamte Länge der Kontaktfeder von deren Befestigungsstelle (12b) bis zum Kontaktstück (14,15) erstreckt und daß das Verhältnis der Länge (L) zum Abstand (D) im Federspalt bei geschlossenem Kontakt etwa der folgenden Bedingung genügt: mit
L = Länge des Federspaltes,
D = mittlerer Abstand im Federspalt,
wo = magnetische Feldkonstante = 1,256 .
Hₛ = Grenzheizstärke oder Stromtragfä- ₕigkeit des Kontaktmaterials

2. Kontaktfederanordnung nach Anspruch 1, dadurch gekennzeichnet, daß das Verhältnis der Länge der Kontaktfeder zum Abstand im Bereich des Federspaltes der folgenden Bedingung genügt:

3. Kontaktfederanordnung nach Anspruch 1 oder 2, dadurch gekennzeichnet, daß durch eine ziehharmonikaartige Faltung der Kontaktfeder (30) mehrere Federspalte (36, 37, 38, 39, 40) aneinandergereiht sind, wobei die Summe der Spaltlängen im Verhältnis zur mittleren Spaltbreite der folgenden Beziehung genügt:

4. Kontaktfederanordnung nach einem der Ansprüche 1 bis 3, dadurch gekennzeichnet, daß die Kontaktfeder in einen Hauptfederschenkel (10) mit einem Hauptkontaktstück (14) aus einer Silberlegierung und einen Vorlauf-Federschenkel (11) mit einem Vorlauf-Kontaktstück (15) aus Wolfram unterteilt ist.

## Claims

1. Contact spring arrangement for a relay for conducting and switching high currents having at least one elongated contact spring which carries a contact piece and cooperates with a fixed counter-contact element likewise carrying a contact piece, and having at least one rigid connecting leg for the contact spring, which extends approximately parallel to the latterwhile forming a spring gap on the side opposite the contact piece and which conducts the switching current in a direction opposite to the contact spring, characterized in that the spring gap extends at least approximately over the entire length of the contact spring from its mounting point to the contact piece, and in that the ratio of the length to the spacing in the spring gap approximately satisfies the following condition when the contact is closed: where
L = length of the spring gap
D = average spacing in the spring gap
µₒ = magnetic field constant = 1.256 . 10-s
Hₛ = limiting heating intensity or current-carrying capacity of the contact material

2. Contact spring arrangement according to Claim 1, characterized in that the ratio of the length of the contact spring to the spacing in the region of the spring gap satisfies the following condition:

3. Contact spring arrangement according to Claim 1 or 2, characterized in that a plurality of spring gaps are lined up by folding the contact spring (30) in the manner of an accordion, the sum of the gap lengths satisfying the following relationship in relation to the average gap width:

4. Contact spring arrangement according to one of Claims 1 to 3, characterized in that the contact spring is subdivided into a main spring leg having a main contact piece made from a silver alloy and an advance spring leg having an advance contact piece made from tungsten.

## Revendications

1. Agencement de lames de contact de relais de transmission et de commutation de courants élevés, comportant au moins une lame de contact (9) allongée portant un élément de contact (14, 15), laquelle coopère avec un contre-élément de contact (18) fixe portant lui aussi un élément de contact (16, 17), et comportant au moins une branche de raccordement (12) rigide pour la lame de contact, qui s'étend de manière approximativement parallèle par rapport à ladite lame de contact en formant sur le côté opposé à l'élément de contact une fente de lame (13), et qui transmet le courant de commutation dans un sens opposé à la lame de contact (9), caractérisé en ce que la fente de lame (13) s'étend au moins approximativement sur toute la longueur de la lame de contact, à partir du point de fixation (12b) de celle-ci jusqu'à l'élément de contact (14, 15), et en ce que le rapport longueur (L)/distance (D) dans la fente de lame remplit sensiblement la condition suivante lorsque le contact est fermé: où
L = Longueur de la fente de lame
D = Distance moyenne dans la fente de lame
µₒ = Constante magnétique de champ =
Hₛ = Puissance limite de chauffage ou capacité de charge de courant du matériel de contact

2. Agencement de lames de contact selon la revendication 1, caractérisé en ce que le rapport longueur de la lame de contact/distance dans la fente de lame remplit la condition suivante:

3. Agencement de lames de contact selon la revendication 1 ou 2, caractérisé en ce qu'un pliage de la lame de ressort (30) à la manière d'un accordéon met plusieurs fentes de lames (36, 37, 38, 39, 40) à la file, la somme des longueurs de fente rapportée à la largeur moyenne de fente remplissant la condition suivante:

4. Agencement de lames de contact selon l'une des revendications 1 à 3, caractérisé en ce que la lame de contact est divisée en une branche de lame principale (10) comportant un élément de contact principal (14) en un alliage d'argent et une avant-branche de lame (11) comportant un avant- élément de contact (15) en tungstène.
